# EUROPÄISCHE PATENTSCHRIFT

(11) **EP 2 051 012 B1**
(45) Veröffentlichungstag und Bekanntmachung des Hinweises auf die Patenterteilung: **11.03.2020**
(21) Anmeldenummer: 08105582.4
(22) Anmeldetag: 15.10.2008
(51) Int. Cl.: A47L 17/00, A47J 31/00, F24C 7/08, G05G 1/10

(54) **HAUSGERÄT**
DOMESTIC APPLIANCE
APPAREIL MÉNAGER

(30) Priorität: 16.10.2007 DE 102007049600
(43) Veröffentlichungstag der Anmeldung: 22.04.2009
(73) Patentinhaber: BSH Hausgeräte GmbH, 81739 München (DE)
(72) Erfinder: Fleissner, Reinhard, 83352 Altenmarkt a.d. Alz (DE); Huber, Ernst, 83308 Trostberg (DE)

(56) Entgegenhaltungen:
- EP-A1- 1 465 001
- EP-A1- 1 482 826
- EP-A2- 1 901 005
- WO-A1-00/07814
- WO-A2-2007/072378
- DE-A1- 4 200 973
- DE-A1- 10 057 531
- DE-A1- 19 937 630
- DE-A1-102004 004 593
- DE-U1- 8 800 465
- DE-U1- 20 008 389
- DE-U1- 29 821 318
- US-A- 2 957 447
- US-A1- 2004 107 545

## Beschreibung

Die Erfindung geht aus von einem Hausgerät nach dem Oberbegriff des Anspruchs 1.

Es ist ein Drehknopf mit rutschhemmenden Ausformungen gegen tangentiales Rutschen und mit einem ringförmigen Merkmal aus rutschfestem Material, welches an einer Vorderfläche befestigt ist, bekannt. Die US 2004107545 A1 offenbart ein Hausgerät mit einem solchen Drehknopf.

Die Aufgabe der Erfindung besteht insbesondere darin, ein gattungsgemäßes Hausgerät mit verbesserten Eigenschaften hinsichtlich einer einfachen Herstellung bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Hausgerät mit einem Hausgerätebetätigungsmittel mit einem Griffkörper, welcher einen Griffbereich aufweist.

Es wird vorgeschlagen, dass der Griffbereich zumindest teilweise durch eine rutschhemmende Schicht gebildet ist. Unter einem "Griffkörper" soll insbesondere ein Körper verstanden werden, welcher dazu vorgesehen ist, bei wenigstens einem Bedienvorgang von einem Bediener angefasst und insbesondere mit wenigstens zwei Fingern betätigt und im Besonderen gedreht und/oder gedrückt zu werden. Unter einem "Griffbereich" soll insbesondere ein Bereich verstanden werden, welcher dazu vorgesehen ist, bei zumindest einem Bedienvorgang von einem Bediener angefasst zu werden. Unter "vorgesehen" soll insbesondere speziell ausgestattet und/oder ausgelegt verstanden werden. Unter einer "Schicht" soll insbesondere eine flache, einheitliche und zumindest teilweise bedeckende Masse verstanden werden. Unter einer "rutschhemmenden" Schicht soll insbesondere eine Schicht verstanden werden, welche dazu vorgesehen ist, ein Rutschen und/oder Abgleiten bei einem manuellen Bedienvorgang, welcher im Besonderen mittels des Griffkörpers durch einen Bediener und mittels einer für eine Bedienung eines Hausgeräts, an welchem das Hausgerätebetätigungsmittel insbesondere angebracht ist, typischen Kraft erfolgt, zu verhindern. Ferner soll unter einer "rutschhemmenden" Schicht insbesondere eine Schicht verstanden werden, welche bei einem durch einen Bediener vorgenommenen, manuellen Bedienvorgang in Kombination mit einem Hautbereich des Bedieners, welcher mit der Schicht in Kontakt kommt, einen Haftreibungskoeffizienten aufweist, welcher größer ist als derjenige, welcher der Griffkörper ohne Schicht und insbesondere Aluminium und/oder Edelstahl in Kombination mit dem Hautbereich aufweist. Mit einer erfindungsgemäßen Ausgestaltung kann insbesondere eine einfache Herstellung erreicht werden. Insbesondere ist die Schicht entweder alleine durch ein Extrusionsverfahren oder der Griffkörper mit der Schicht ist wenigstens teilweise durch ein Koextrusionsverfahren hergestellt. Ferner ist im Besonderen die Schicht wenigstens teilweise durch zumindest einen Einsatz aus Plastik und/oder Gummi gebildet.

Vorzugsweise ist die Schicht zumindest teilweise als Beschichtung ausgebildet. Unter einer "Beschichtung" soll im Besonderen eine auf einen Grundkörper, welcher insbesondere ein Teil des Griffkörpers ist, aufgebrachte Schicht verstanden werden. Hierdurch können Produktionskosten eingespart werden. Die Beschichtung besitzt insbesondere eine Dicke von fünfzig bis hundert Mikrometern.

Ferner wird vorgeschlagen, dass die Schicht wenigstens teilweise durch einen Lack gebildet ist. Unter einem "Lack" soll insbesondere ein flüssiger oder pulverförmiger Stoff verstanden werden, welcher dazu vorgesehen ist, dünn auf Gegenstände aufgebracht zu werden und durch wenigstens einen chemischen oder physikalischen Vorgang, welcher im Besonderen in einem Verdampfen eines enthaltenen Lösungsmittels besteht, zu einem durchgehenden Film aufgebaut zu werden. Hiermit kann eine hohe mechanische Robustheit und insbesondere eine vorteilhafte Haptik und im Besonderen eine niedrige, durch einen Bediener gefühlte Temperatur erreicht werden.

Mit Vorteil ist der Lack ein Zwei-Komponenten-Nasslack. Unter einem "Nasslack" soll insbesondere ein Lack verstanden werde, welcher im Besonderen zu einem Auftragen auf einen Grundkörper mittels eines Lösungsmittels dünnflüssig gemacht wird und/oder welcher dünnflüssig ist. Unter einem "Zwei-Komponenten-Nasslack" soll insbesondere ein Nasslack verstanden werden, welcher wenigstens zwei verschiedene Komponenten bzw. Stoffe aufweist, von welchen insbesondere zumindest einer ein Härter ist und welche dazu vorgesehen sind, erst unmittelbar vor einer Verarbeitung vermischt zu werden. Unter einem "Härter" soll insbesondere eine Komponente bzw. ein Stoff verstanden werden, welcher dazu vorgesehen ist, eine Verhärtung und/oder einen Übergang einer flüssigen Vermischung der beiden Komponenten bzw. Stoffe in einen festen Aggregatzustand zu bewirken. Hierdurch können ein einfaches Auftragen und insbesondere eine kostengünstige Bauweise erreicht werden.

Vorzugsweise erstreckt sich die Schicht wenigstens zu einem Großteil in eine Umfangsrichtung des Griffkörpers. Darunter, dass sich die Schicht "wenigstens zu einem Großteil in eine Umfangsrichtung des Griffkörpers erstreckt", soll insbesondere verstanden werden, dass es wenigstens ein auf der Oberfläche des Griffkörpers verlaufendes, geschlossenes Kurvenstück gibt, welches eine Gerade, welche parallel zu einer Längsrichtung des Griffkörpers durch dessen Massenmittelpunkt verläuft, umrundet und welches zu wenigstens fünfzig Prozent, insbesondere zu zumindest siebzig Prozent und besonders vorteilhaft zu zumindest neunzig Prozent auf der Schicht verläuft. Damit kann ein großflächiger Griffbereich erreicht werden.

Außerdem wird vorgeschlagen, dass der Griffbereich als Kreiszylindermantel ausgebildet ist. Hierdurch können eine komfortable Handhabung und insbesondere eine einfache Herstellung erreicht werden.

Mit Vorteil weist der Griffkörper eine äußere Sichtoberfläche auf, welche vollständig von der Schicht gebildet ist. Unter einer "äußeren Sichtoberfläche" des Griffkörpers soll insbesondere eine Vereinigung aller Oberflächenteile des Griffkörpers verstanden werden, welche von einem Bediener in wenigstens einer Bediensituation angefasst und/oder gesehen werden können und/oder dem Bediener in einer Bediensituation zugewandt sind. Hiermit kann eine besonders einfache Herstellung erreicht werden.

Vorzugsweise ist die Schicht wenigstens teilweise transparent. Darunter, dass ein Körper und insbesondere eine Schicht "transparent" sind, soll insbesondere verstanden werden, dass es in einem für Menschen sichtbaren Wellenlängenbereich wenigstens einen Wellenlängenbereich gibt, für welchen der Transmissionsgrad des Körpers bzw. der Schicht größer ist als 0,1, insbesondere größer ist als 0,3 und besonders vorteilhaft größer ist als 0,5, und insbesondere soll darunter, dass ein Körper und insbesondere eine Schicht "transparent sind, verstanden werden, dass hinter dem Körper bzw. der Schicht liegende Strukturen, welche mit Tageslicht beleuchtet werden und in dieser Situation ohne den dazwischen liegenden Körper bzw. die dazwischen liegende Schicht von Menschen erkennbar sind, von Menschen in derselben Situation, in welcher sich aber der Körper bzw. die Schicht zwischen den Strukturen und den Menschen befindet, erkennbar sind. Damit können eine einfache Konstruktion und insbesondere ein einfaches Anbringen eines Justierelements des Hausgerätebetätigungsmittels erreicht werden.

In einer bevorzugten Ausführungsform der Erfindung bedeckt die Schicht wenigstens eine Bedruckung des Griffkörpers. Unter einer "Bedruckung" des Griffkörpers soll insbesondere ein Druck von wenigstens einem Symbol auf den Griffkörper verstanden werden. Hiermit kann ein einfacher Schutz gegen Abrieb erreicht werden. Der Druck ist im Besonderen ein Siebdruck oder Tampondruck.

Mit Vorteil ist der Griffkörper wenigstens teilweise aus Metall gebildet. Auf diese Weise kann bei einer robusten Konstruktion ein ansprechendes Erscheinungsbild erreicht werden.

Vorzugsweise weist der Griffbereich wenigstens zwei unzusammenhängende Teilbereiche auf, welche durch die rutschhemmende Schicht gebildet sind. Darunter, dass zwei Teilbereiche "unzusammenhängend" sind, soll insbesondere verstanden werden, dass jede Verbindungskurve, welche auf einer Oberfläche des Griffbereichs verläuft und wenigstens einen Punkt eines ersten der Teilbereiche mit zumindest einem Punkt eines zweiten der Teilbereiche verbindet, zumindest teilweise außerhalb der Schicht verläuft. Hierdurch kann eine kostengünstige Bauweise erreicht werden. Insbesondere kann eine Menge eines Stoffes, welcher die rutschhemmende Schicht zumindest teilweise bildet, eingespart werden.

Ferner wird vorgeschlagen, dass der Griffbereich wenigstens ein Bediensymbol aufweist, welches durch die rutschhemmende Schicht gebildet ist, und/oder der Griffbereich wenigstens ein Muster aufweist, welches durch die rutschhemmende Schicht gebildet ist. Unter einem "Muster" soll insbesondere eine Anordnung von wenigstens zwei identisch ausgebildeten geometrischen Objekten und/oder Symbolen und/oder Strukturen verstanden werden. Unter einem "Bediensymbol" soll insbesondere ein Zeichen und/oder ein geometrisches Objekt verstanden werden, welches dazu vorgesehen ist, einen Betriebsmodus und/oder ein Charakteristikum eines Betriebszustands zu kennzeichnen. Auf diese Weise kann eine hohe Funktionalität insbesondere der Schicht erreicht werden.

Mit Vorteil ist die rutschhemmende Schicht zumindest von einem Grundstoff und einem mit diesem gemischten Farbstoff gebildet. Unter einem "Grundstoff" soll in diesem Zusammenhang insbesondere ein Stoff verstanden werden, welcher wenigstens zwanzig Volumenprozent, vorzugsweise wenigstens fünfzig Volumenprozent und besonders bevorzugt zumindest achtzig Volumenprozent der Schicht bildet. Unter einem "Farbstoff" soll insbesondere ein Stoff verstanden werden, welcher vermischt mit wenigstens einem farblosen Grundstoff zusammen mit dem Grundstoff ein Gemisch bildet, welches eine von Weiß verschiedene Farbe aufweist, und welcher insbesondere in dem Grundstoff in chemischer Hinsicht löslich ist. Hierdurch können eine komfortable Bedienbarkeit und insbesondere eine gute Sichtbarkeit eines Bediensymbols erreicht werden.

Außerdem wird ein Hausgerätemittelherstellungsverfahren, insbesondere zur Herstellung eines Hausgerätebetätigungsmittels, vorgeschlagen, bei welchem wenigstens ein durch eine rutschhemmende Schicht gebildeter Teilbereich eines Griffbereichs durch Siebdruck und/oder Tampondruck auf zumindest ein Betätigungselement gedruckt wird. Hierdurch kann eine einfache Herstellbarkeit insbesondere eines aus einer rutschhemmenden Schicht gebildeten Bediensymbols erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Frontansicht eines Hausgeräts mit einem Hausgerätebetätigungsmittel,
- Fig. 2: das Hausgerätebetätigungsmittel,
- Fig. 3: ein alternatives Ausführungsbeispiel eines Hausgerätebetätigungsmittels,
- Fig. 4: ein weiteres alternatives Ausführungsbeispiel eines Hausgerätebetätigungsmittels,
- Fig. 5: ein weiteres alternatives Ausführungsbeispiel eines Hausgerätebetätigungsmittels, welches einen Griffbereich mit zwei unzusammenhängenden Teilbereichen aufweist,
- Fig. 6: ein weiteres alternatives Ausführungsbeispiel eines Hausgerätebetätigungsmittels, welches einen sternförmig ausgebildeten Teilbereich aufweist,
- Fig. 7: ein weiteres alternatives Ausführungsbeispiel eines Hausgerätebetätigungsmittels, welches ein Muster aufweist und
- Fig. 8: ein weiteres alternatives Ausführungsbeispiel eines Hausgerätebetätigungsmittels, welches zylindermantelförmig ausgebildete Teilbereiche aufweist.

Figur 1 zeigt eine Frontansicht eines als Backofen ausgebildeten Hausgeräts 22 mit einer Frontseite 26 eines Hausgerätebetätigungsmittels 24 des Hausgeräts 22. Das Hausgerät 22 ist als Geschirrspüler, Kaffeeautomat oder Gargerät ausgeführt. Das Hausgerätebetätigungsmittel 24 ist dazu vorgesehen, bei einem manuellen Bedienen des Hausgeräts 22 durch einen Bediener verwendet zu werden. Hierzu weist das Hausgerätebetätigungsmittel 24 einen Griffkörper 10 mit einem Griffbereich 12 auf (Figur 2). Der Griffbereich 12 ist durch eine rutschhemmende Schicht 14 gebildet, welche als Beschichtung mit einer Dicke von siebzig Mikrometern ausgeführt ist.

Der Griffkörper 10 umfasst einen geraden Kreiszylinder 28 aus behandeltem Aluminium, welcher als Hohlzylinder mit einer kreisringförmigen Grundfläche 42 und mit einem Deckel 38 ausgebildet ist, der eine kreisförmige Deckfläche 40 umfasst. Ferner weist der Kreiszylinder 28 eine Wandstärke von 1,5 Millimetern und eine Symmetrieachse 32 auf. Eine Drehrichtung um die Symmetrieachse 32 ist mit einer Umfangsrichtung 18 des Kreiszylinders 28 identisch. Zur Herstellung des Kreiszylinders 28 wird zunächst ein Aluminiumzylinder in einem Fließpressverfahren erzeugt. Prinzipiell sind aber auch andere, dem Fachmann als sinnvoll erscheinende Verfahren oder Materialien denkbar, wie zum Beispiel, dass der Kreiszylinder 28 gedreht wird oder dass er aus Glas oder in einem Spritzverfahren hergestellt ist. Die Oberfläche des Aluminiumzylinders wird durch ein Eintauchen in eine Eloxalbeize und ein Galvanisieren behandelt. Die Eloxalbeize lässt auf dem Aluminiumzylinder eine Aluminiumoxid-Schicht entstehen. Auf diese Schicht wird Graphit aufgalvanisiert, womit die Herstellung des Kreiszylinders 28 abgeschlossen ist und auf diesen die rutschhemmende Schicht 14 aufgebracht werden kann. Aufgrund der aufgalvanisierten Schicht besitzt der Kreiszylinder 28 ein edelstahlartiges Aussehen. Im Vergleich zu dem Aluminiumzylinder ist die Oberfläche des Kreiszylinders 28 härter.

Die Deckfläche 40 des Kreiszylinders 28 und ein Teil 30 der Mantelfläche des Kreiszylinders 28 sind mit der Schicht 14 beschichtet. Der Teil 30 ist von einer Mantelfläche eines geraden Kreiszylinders 34 gebildet und weist vierzig Prozent der Fläche des Mantels des Kreiszylinders 28 auf. Der Teil der Schicht 14, mit welchem die Deckfläche 40 des Kreiszylinders 28 beschichtet ist, bildet die Frontseite 26. Die Deckflächen 40 der Kreiszylinder 28, 34 sind identisch bzw. der Teil 30 ist im montierten Zustand des Griffkörpers 10 auf einer einem Bediener zugewandten Seite des Griffkörpers 10 angeordnet. Der Teil der Schicht 14, welcher den Teil 30 bedeckt, bildet den Griffbereich 12. Die Schicht 14 ist lückenlos und glatt ausgebildet und durch ein Aufsprühen eines Zwei-Komponenten-Nasslacks hergestellt. Prinzipiell kann die Schicht 14 auch durch ein Eintauchen in ein Bad aufgebracht werden. Ferner ist die Schicht 14 transparent. Deshalb ist eine kreisförmige Bedruckung 20, welche auf der Deckfläche 40 des Kreiszylinders 28 angeordnet ist, für einen Bediener sichtbar. Die Schicht 14 bedeckt die Bedruckung 20 vollständig.

Das Hausgerätebetätigungsmittel 24 ist dazu vorgesehen, von einem Bediener bei einem Bedienvorgang an dem Griffbereich 12 angefasst und um die Symmetrieachse 32 gedreht zu werden. Hierbei ist die Bedruckung 20 für ein Einstellen des Hausgerätebetätigungsmittels 24 in eine bestimmte Stellung hilfreich. Erfindungsgemäß ist vorgesehen, dass das Hausgerätebetätigungsmittels 24 dazu vorgesehen ist, von einem Bediener in das Hausgerät 22 eingedrückt zu werden.

In den Figuren 3 bis 5 sind alternative Ausführungsbeispiele dargestellt. Im Wesentlichen gleich bleibende Bauteile, Merkmale und Funktionen sind grundsätzlich mit den gleichen Bezugszeichen beziffert. Zur Unterscheidung der Ausführungsbeispiele sind jedoch den Bezugszeichen der Ausführungsbeispiele in den Figuren 3 bis 5 die Buchstaben "a", "b" bzw. "c" hinzugefügt. Die nachfolgende Beschreibung beschränkt sich im Wesentlichen auf die Unterschiede zu dem Ausführungsbeispiel in den Figuren 1 und 2, wobei bezüglich gleich bleibender Bauteile, Merkmale und Funktionen auf die Beschreibung des Ausführungsbeispiels in den Figuren 1 und 2 verwiesen werden kann.

Figur 3 zeigt eines der alternativen Ausführungsbeispiele eines Hausgerätebetätigungsmittels 24a, welches einen Griffkörper 10a aufweist. Der Griffkörper 10a umfasst einen Kreiszylinder 28a, der als Hohlzylinder mit einem Deckel 38a ausgebildet ist. Die Mantelfläche des Kreiszylinders 28a und eine Deckfläche 40a des Deckels 38a sind vollständig mit einer Schicht 14a beschichtet. Die Schicht 14a bildet eine äußere Sichtoberfläche 36 des Griffkörpers 10a. Eine Innenseite des Kreiszylinders 28a und eine Seite des Deckels 38a, welche der Innenseite zugewandt ist, sind unbeschichtet.

Figur 4 zeigt eines der alternativen Ausführungsbeispiele eines Hausgerätebetätigungsmittels 24b mit einem Griffkörper 10b in einer Explosionsdarstellung. Der Griffkörper 10b weist einen als Hohlzylinder ausgebildeten geraden Kreiszylinder 28b auf. Die Grundfläche 42 und die Deckfläche 40b sind jeweils durch einen Kreisring gebildet. Der Kreiszylinder 28b ist durch ein Strangpressverfahren hergestellt. Die Mantelfläche des Kreiszylinders 28b ist von einer Schicht 14b bedeckt. Ein Kunststoffabdeckteil 44 des Griffkörpers 10b ist von einem kreiszylinderförmigen Grundkörper 45 mit zwei stegartigen Fortsätzen 46, 48 gebildet. Die Fortsätze 46, 48, welche sich ausgehend von der Grundfläche des Grundkörpers 45 senkrecht zu dieser erstrecken, weisen Rasthaken 50, 52 auf. Die Deckfläche des Grundkörpers 45 bildet zusammen mit einem auf sie mittig geklebten und aus Edelstahl bestehenden Dekorelement 54 eine Frontseite 26b des Griffkörpers 10b. Bei einer Montage des Griffkörpers 10b werden die Fortsätze 46, 48 in einen Hohlraum des Kreiszylinders 28b eingeführt, bis die Grundfläche des Grundkörpers 45 die Deckfläche 40b berührt. Dabei verrasten die Rasthaken 50, 52 an der Unterseite des Kreiszylinders 28b und berühren die Grundfläche 42.

Figur 5 zeigt ein alternatives Ausführungsbeispiel eines Hausgerätebetätigungsmittels 24c mit einem Griffbereich 12c, der zwei unzusammenhängende Teilbereiche 56c, 58c aufweist. Die Teilbereiche 56c, 58c sind von einer rutschhemmenden Schicht 14c gebildet und jeweils von einem unbeschichteten Teilbereich 66c des Griffbereichs 12c umgeben. Der Teilbereich 66c ist aus einem Edelstahl gebildet. Ferner bilden die Teilbereiche 56c, 58c jeweils ein Bediensymbol 60c, 61c. Hierbei sind die Bediensymbole 60c, 61c Zahlen. Prinzipiell können die Bediensymbole 60c, 61c auch Buchstaben oder Symbole sein, welche einen Betriebszustand eines Gargeräts darstellen. Beispielsweise können dies ein Unterhitzebetriebszustandssymbol, ein Grillbetriebszustandssymbol oder ein Gartemperatursymbol sein. Die rutschhemmende Schicht 14c ist von einem Grundstoff, welcher ein farbloser Zwei-Komponenten-Nasslack ist, und einem Farbstoff gebildet, welche ein homogenes Gemisch bilden. Der Zwei-Komponenten-Nasslack ist ferner ein Klarlack.

Das Hausgerätebetätigungsmittel 24c weist ein Betätigungselement 64c auf, welches zylinderförmig ausgebildet ist. Bei einer Herstellung des Hausgerätebetätigungsmittels 24c werden die Schicht 14c und insbesondere die Teilbereiche 56c, 58c durch Siebdrucktechnik auf das Betätigungselement 64c gedruckt. Prinzipiell ist aber auch denkbar, dass die Schicht 14c mit Hilfe von Tampondrucktechnik auf das Betätigungselement 64c gedruckt wird. Prinzipiell kann die Schicht 14c aber auch aufgesprüht werden oder durch Eintauchen aufgebracht werden.

In den Figuren 6 bis 8 sind alternative Ausführungsbeispiele dargestellt. Im Wesentlichen gleich bleibende Bauteile, Merkmale und Funktionen sind grundsätzlich mit den gleichen Bezugszeichen beziffert. Zur Unterscheidung der Ausführungsbeispiele sind jedoch den Bezugszeichen der Ausführungsbeispiele in den Figuren 6 bis 8 die Buchstaben "d", "e" usw. hinzugefügt. Die nachfolgende Beschreibung beschränkt sich im Wesentlichen auf die Unterschiede zu dem Ausführungsbeispiel in Figur 5, wobei bezüglich gleich bleibender Bauteile, Merkmale und Funktionen auf die Beschreibung des Ausführungsbeispiels in Figur 5 verwiesen werden kann.

Figur 6 zeigt ein weiteres alternatives Ausführungsbeispiel eines Hausgerätebetätigungsmittels 24d. Ein Griffbereich 12d des Hausgerätebetätigungsmittels 24d weist zwei unzusammenhängende Teilbereiche 56d, 58d auf, die jeweils ein sternfömiges Symbol bzw. geometrisches Objekt bilden.

Ein weiteres alternatives Ausführungsbeispiel eines Hausgerätebetätigungsmittels 24e weist einen Griffbereich 12e mit einem Muster 62e auf (Figur 7). Das Muster 62e ist durch Teilbereiche 56e, 58e gebildet, die identisch ausgebildet sind. Die Teilbereiche 56e, 58e weisen jeweils zwei Unterbereiche auf, die jeweils im Wesentlichen kreisflächenförmig ausgebildet sind.

Ein weiteres alternatives Ausführungsbeispiel eines Hausgerätebetätigungsmittels 24f weist einen Griffbereich 12f mit Teilbereichen 56f, 58f, 68f auf, die baugleich sind (Figur 8). Die Teilbereiche 56f, 58f, 68f sind durch eine rutschhemmende Schicht 14f gebildet und weisen jeweils eine Form eines Zylindermantels auf. Die Teilbereiche 56f, 58f, 68f sind äquidistant hintereinander entlang einer axialen Richtung 70f des Hausgerätebetätigungsmittels 24f angeordnet. Eine Umfangsrichtung des Zylindermantels ist identisch mit einer Umfangsrichtung 18f des Hausgerätebetätigungsmittels 24f.

**Bezugszeichen**

| | | | |
|---|---|---|---|
| 10 | Griffkörper | 61 | Bediensymbol |
| 12 | Griffbereich | 62 | Muster |
| 14 | Schicht | 64 | Betätigungselement |
| 18 | Umfangsrichtung | 66 | Teilbereich |
| 20 | Bedruckung | 68 | Teilbereich |
| 22 | Hausgerät | 70 | Richtung |
| 24 | Hausgerätebetätigungsmittel | | |
| 26 | Frontseite | | |
| 28 | Kreiszylinder | | |
| 30 | Teil | | |
| 32 | Symmetrieachse | | |
| 34 | Kreiszylinder | | |
| 36 | Sichtoberfläche | | |
| 38 | Deckel | | |
| 40 | Deckfläche | | |
| 42 | Grundfläche | | |
| 44 | Kunststoffabdeckteil | | |
| 45 | Grundkörper | | |
| 46 | Fortsatz | | |
| 48 | Fortsatz | | |
| 50 | Rasthaken | | |
| 52 | Rasthaken | | |
| 54 | Dekorelement | | |
| 56 | Teilbereich | | |
| 58 | Teilbereich | | |
| 60 | Bediensymbol | | |

## Patentansprüche

1. Hausgerät (22), welches als Geschirrspüler oder als Kaffeeautomat oder als Gargerät ausgebildet ist, mit einem Hausgerätebetätigungsmittel, welches dazu vorgesehen, und zwar speziell ausgestattet und/oder ausgelegt, ist, von einem Bediener in das Hausgerät (22) eingedrückt zu werden, und welches einen Griffkörper (10; 10a bis 10f) aufweist, welcher einen Griffbereich (12; 12a bis 12f) aufweist, **dadurch gekennzeichnet, dass** der Griffbereich (12; 12a bis 12f) zumindest teilweise durch eine rutschhemmende Schicht (14; 14a bis 14f) gebildet ist.

2. Hausgerät nach Anspruch 1,
**dadurch gekennzeichnet, dass**
die Schicht (14; 14a bis 14f) zumindest teilweise als Beschichtung ausgebildet ist.

3. Hausgerät nach Anspruch 1 oder 2,
**dadurch gekennzeichnet, dass**
die Schicht (14; 14a bis 14f) wenigstens teilweise durch einen Lack gebildet ist.

4. Hausgerät nach Anspruch 3,
**dadurch gekennzeichnet, dass**
der Lack ein Zwei-Komponenten-Nasslack ist.

5. Hausgerät nach einem der vorhergehenden Ansprüche,
**dadurch gekennzeichnet, dass**
die Schicht (14; 14a; 14b) sich wenigstens zu einem Großteil in eine Umfangsrichtung (18; 18a; 18b) des Griffkörpers (10; 10a; 10b) erstreckt.

6. Hausgerät nach einem der vorhergehenden Ansprüche,
**dadurch gekennzeichnet, dass**
der Griffbereich (12; 12a bis 12f) als Kreiszylindermantel ausgebildet ist.

7. Hausgerät nach einem der vorhergehenden Ansprüche,
**dadurch gekennzeichnet, dass**
der Griffkörper (10a) eine äußere Sichtoberfläche (36) aufweist, welche vollständig von der Schicht (14a) gebildet ist.

8. Hausgerät nach einem der vorhergehenden Ansprüche,
**dadurch gekennzeichnet, dass**
die Schicht (14; 14a; 14b; 14d bis 14f) wenigstens teilweise transparent ist.

9. Hausgerät nach einem der vorhergehenden Ansprüche,
**dadurch gekennzeichnet, dass**
die Schicht (14; 14a) wenigstens eine Bedruckung (20; 20a) des Griffkörpers (10; 10a) bedeckt.

10. Hausgerät nach einem der vorhergehenden Ansprüche,
**dadurch gekennzeichnet, dass**
der Griffkörper (10; 10a bis 10f) wenigstens teilweise aus Metall gebildet ist.

11. Hausgerät nach einem der vorhergehenden Ansprüche,
**dadurch gekennzeichnet, dass**
der Griffbereich (12c bis 12f) wenigstens zwei unzusammenhängende Teilbereiche (56c, 58c; 56d, 58d; 56e, 58e; 56f, 58f) aufweist, welche durch die rutschhemmende Schicht (14c bis 14f) gebildet sind.

12. Hausgerät nach einem der vorhergehenden Ansprüche,
**dadurch gekennzeichnet, dass**
der Griffbereich (12c) wenigstens ein Bediensymbol (60c) aufweist, welches durch die rutschhemmende Schicht (14c) gebildet ist, und/oder der Griffbereich (12e) wenigstens ein Muster (62e) aufweist, welches durch die rutschhemmende Schicht (14e) gebildet ist.

13. Hausgerät nach einem der vorhergehenden Ansprüche,
**dadurch gekennzeichnet, dass**
die rutschhemmende Schicht (14c) zumindest von einem Grundstoff und einem mit diesem gemischten Farbstoff gebildet ist.

## Claims

1. Household appliance (22), which is embodied as a dishwasher or an automatic coffee machine or as a cooking appliance, with a household appliance actuation means, which is provided, and is specifically equipped and/or designed, to be pressed into the household appliance (22) by an operator, and which has a grip element (10; 10a to 10f), which has a grip region (12; 12a to 12f), **characterised in that** the grip region (12; 12a to 12f) is at least partially formed by a slip-resistant layer (14; 14a to 14f).

2. Household appliance according to claim 1,
**characterised in that**
the layer (14; 14a to 14f) is at least partially embodied as a coating.

3. Household appliance according to claim 1 or 2,
**characterised in that**
the layer (14; 14a to 14f) is at least partially formed by a lacquer.

4. Household appliance according to claim 3,
**characterised in that**
the lacquer is a two-component wet lacquer.

5. Household appliance according to one of the preceding claims,
**characterised in that**
the layer (14; 14a; 14b) extends at least for the most part in a circumferential direction (18; 18a; 18b) of the grip element (10; 10a; 10b).

6. Household appliance according to one of the preceding claims,
**characterised in that**
the grip region (12; 12a to 12f) is embodied as a circular cylindrical casing.

7. Household appliance according to one of the preceding claims,
**characterised in that**
the grip element (10a) has an outer visible surface (36), which is completely formed by the layer (14a).

8. Household appliance according to one of the preceding claims,
**characterised in that**
the layer (14; 14a; 14b; 14d to 14f) is at least partially transparent.

9. Household appliance according to one of the preceding claims,
**characterised in that**
the layer (14; 14a) at least covers an imprinting (20; 20a) on the grip element (10; 10a).

10. Household appliance according to one of the preceding claims,
**characterised in that**
the grip element (10; 10a to 10f) is at least partially made of metal.

11. Household appliance according to one of the preceding claims,
**characterised in that**
the grip region (12c to 12f) has at least two disjointed subregions (56c, 58c; 56d, 58d; 56e, 58e; 56f, 58f), which are formed by the slip-resistant layer (14c to 14f).

12. Household appliance according to one of the preceding claims,
**characterised in that**
the grip region (12c) has at least one operating symbol (60c), which is formed by the slip-resistant layer (14c), and/or the grip region (12e) has at least one pattern (62e), which is formed by the slip-resistant layer (14e).

13. Household appliance according to one of the preceding claims,
**characterised in that**
the slip-resistant layer (14c) is at least formed by a base material and a dye mixed therewith.

## Revendications

1. Appareil ménager (22) exécuté sous forme de lave-vaisselle ou de machine à café automatique ou d'appareil de cuisson, avec un moyen d'actionnement d'appareil ménager prévu et spécialement aménagé et/ou dimensionné afin d'être enfoncé par un utilisateur dans l'appareil ménager (22), et qui présente un corps de poignée (10 ; 10a à 10f), lequel présente une zone de poignée (12 ; 12a à 12f), **caractérisé en ce que** la zone de poignée (12 ; 12a à 12f) est au moins en partie constituée par une couche antidérapante (14 ; 14a à 14f).

2. Appareil ménager selon la revendication 1, **caractérisé en ce que** la couche (14 ; 14a à 14f) est au moins en partie constituée sous la forme d'un revêtement.

3. Appareil ménager selon la revendication 1 ou 2, **caractérisé en ce que** la couche (14 ; 14a à 14f) est au moins en partie constituée par une laque.

4. Appareil ménager selon la revendication 3, **caractérisé en ce que** la laque est une laque humide à deux composants.

5. Appareil ménager selon l'une des revendications précédentes, **caractérisé en ce que** la couche (14 ; 14a ; 14b) s'étend au moins en grande partie dans un sens circonférentiel (18 ; 18a ; 18b) du corps de poignée (10 ; 10a ; 10b).

6. Appareil ménager selon l'une des revendications précédentes, **caractérisé en ce que** la zone de poignée (12 ; 12a à 12f) est exécutée sous la forme d'un manteau cylindrique circulaire.

7. Appareil ménager selon l'une des revendications précédentes, **caractérisé en ce que** le corps de poignée (10a) présente une surface de couche extérieure (36) intégralement constituée par la couche (14a).

8. Appareil ménager selon l'une des revendications précédentes, **caractérisé en ce que** la couche (14 ; 14a ; 14b ; 14d à 14f) est au moins en partie transparente.

9. Appareil ménager selon l'une des revendications précédentes, **caractérisé en ce que** la couche (14 ; 14a) couvre au moins une impression (20 ; 20a) du corps de poignée (10 ; 10a).

10. Appareil ménager selon l'une des revendications précédentes, **caractérisé en ce que** le corps de poignée (10 ; 10a à 10f) est au moins en partie constitué de métal.

11. Appareil ménager selon l'une des revendications précédentes, **caractérisé en ce que** la zone de poignée (12c à 12f) présente au moins deux zones partielles disjointes (56c, 58c ; 56d, 58d ; 56e, 58e ; 56f, 58f) constituées par la couche antidérapante (14c à 14f).

12. Appareil ménager selon l'une des revendications précédentes, **caractérisé en ce que** la zone de poignée (12c) présente au moins un symbole d'utilisation (60c) constitué par la couche antidérapante (14c), et/ou la zone de poignée (12e) présente au moins un modèle (62e) constitué par la couche antidérapante (14e).

13. Appareil ménager selon l'une des revendications précédentes, **caractérisé en ce que** la couche antidérapante (14c) est au moins constituée par un matériau de base et un colorant mélangé à celui-ci.
